# EUROPÄISCHE PATENTSCHRIFT

(11) **EP 2 366 498 B1**
(45) Veröffentlichungstag und Bekanntmachung des Hinweises auf die Patenterteilung: **27.05.2015**
(21) Anmeldenummer: 11156704.6
(22) Anmeldetag: 03.03.2011
(51) Int. Cl.: B24B 55/10, B24D 9/08, B24B 23/02, B24B 23/04

(54) **Schleifplatte**
Sanding plate
Plaque de ponçage

(30) Priorität: 15.03.2010 DE 102010012007
(43) Veröffentlichungstag der Anmeldung: 21.09.2011
(73) Patentinhaber: C. & E. Fein GmbH, 73529 Schwäbisch Gmünd-Bargau (DE)
(72) Erfinder: Mann, Rainer, 73434, Aalen-Unterrombach (DE)
(74) Vertreter: Witte, Weller & Partner Patentanwälte mbB

(56) Entgegenhaltungen:
- EP-A1- 1 514 644
- WO-A1-02/072313
- DE-A1- 2 604 233
- DE-U1-202009 000 880

## Beschreibung

Die Erfindung betrifft eine Schleifplatte mit einer Grundplatte, die mit einem Kissenteil aus einem ersten nachgiebigen Kunststoff fest verbunden ist, wobei an der Grundplatte eine Werkzeugaufnahme zur Verbindung mit einer motorisch antreibbaren Antriebswelle vorgesehen ist und im Kissenteil eine Mehrzahl von Absaugkanälen vorgesehen ist, die in Saugöffnungen an einer Arbeitsfläche ausmünden, wobei im Kissenteil ein hohles Luftführungsteil aus einem zweiten Kunststoff, der härter als der erste Kunststoff ist, aufgenommen ist, das die Absaugkanäle gegen den ersten Kunststoff zumindest teilweise abgrenzt, wobei die Absaugkanäle zur Grundplatte hin offen sind und durch die Saugöffnungen an der Arbeitsfläche ausmünden, und wobei die Absaugöffnungen an der Grundplatte mit einem Absaugkanal verbindbar sind.

Eine derartige Schleifplatte ist aus der EP 1 514 644 A1 bekannt.

Hierbei besteht das Kissenteil aus Polyurethan und weist eine Mehrzahl von Absaugkanälen auf, die in Saugöffnungen an einer Arbeitsfläche ausmünden und die durch Öffnungen in einem Stützteil aus einem härteren Kunststoff zur Oberseite hindurchgeführt sind. Das Stützteil dient hierbei der Versteifung der Schleifplatte. Die Absaugkanäle sind lediglich durch den Polyurethanschaum im Kissenteil definiert und sind somit nicht sehr stabil, da deren Wand aus Schaumstoff gebildet wird.

Ferner ist aus der DE 20 2009 000 880 U1 ein Schleifteller bekannt, der ein elastisches Schleifkissen aufweist, das an einem Stützkörper aus einem härteren Material aufgenommen ist. Durch den Stützkörper und das elastische Schleifkissen erstrecken sich Absaugkanäle, die in Saugöffnungen an einer Arbeitsfläche ausmünden.

Über die Herstellung einer derartigen Schleifplatte ist dieser Druckschrift nichts entnehmbar. In der Regel werden solche Absaugkanäle beim Schäumvorgang mittels beweglicher Schieber im Schäumwerkzeug freigehalten. Am Schnittpunkt von längs und quer verlaufenden Kanälen ist die Abdichtung der Schieber gegeneinander schwierig. So kann es hier, insbesondere mit zunehmendem Verschleiß des Werkzeugs, dazu kommen, dass Kunststoffschaum in die Kanäle eindringt, womit bei der fertigen Schleifplatte die Schleifstaubabfuhr beeinträchtigt wird. Auch sind die Kanäle an sich nicht sehr stabil, da deren Wand vom Schaumstoff gebildet wird.

Vor diesem Hintergrund liegt der Erfindung die Aufgabe zugrunde, eine verbesserte Schleifplatte und ein Verfahren zur Herstellung einer solchen Schleifplatte anzugeben, womit eine einfache Herstellung gewährleistet ist und eine saubere Ausgestaltung der Absaugkanäle erhalten werden kann.

Diese Aufgabe wird bei einer Schleifplatte gemäß der eingangs genannten Art dadurch gelöst, dass das Luftführungsteil die Absaugkanäle umschließt, und dass die Absaugkanäle durch Anlage an der Grundplatte abgeschlossen sind.

Erfindungsgemäß werden die Absaugkanäle im hohlen Luftführungsteil ausgebildet und gegenüber dem nachgiebigen Kunststoff des Kissenteils abgegrenzt. Bei der Herstellung des Kissenteils müssen somit die Luftabsaugkanäle nicht mehr durch Schieber freigehalten werden, sondern sind durch das Luftführungsteil vorgegeben.

Es ist so eine zuverlässige und einfache Herstellung gewährleistet.

Die Erfindung wird ferner durch ein Verfahren zur Herstellung einer Schleifplatte mit den folgenden Schritten gelöst:
- Bereitstellen einer Grundplatte, an der eine Werkzeugaufnahme, vorzugsweise in Form einer Befestigungsöffnung, sowie eine Mehrzahl von Absaugöffnungen vorgesehen ist;
- Bereitstellen eines hohlen Luftführungsteils aus einem Kunststoff, das zu einer Seite hin offene Hohlräume umschließt;
- Befestigen des Luftführungsteils auf der Grundplatte, so dass zwischen der Grundplatte und dem Luftführungsteil Absaugkanäle gebildet werden, die mit den Absaugöffnungen verbunden sind;
- Anschäumen eines Kunststoffschaums an die Grundplatte und das Luftführungsteil zur Ausbildung eines nachgiebigen Kissenteils, das mit der Grundplatte und dem Luftführungsteil stoffschlüssig verbunden ist;
- Freilegen von Öffnungen im Kissenteil, um die Werkzeugaufnahme freizulegen und die Absaugkanäle über Saugöffnungen mit der Arbeitsfläche zu verbinden.

Auf diese Weise wird die Aufgabe der Erfindung hinsichtlich des Verfahrens gelöst.

Es ist eine einfache und zuverlässige Herstellung der Schleifplatte gewährleistet, wobei eine saubere Führung der Absaugkanäle unabhängig vom Schäumvorgang bei der Ausbildung des Kissenteils erhalten wird.

Das Luftführungsteil ist hierbei vorzugsweise mit der Grundplatte luftdicht verbunden.

Es kann hierzu etwa mit der Grundplatte verrastet, verklebt oder verschweißt sein.

Auf diese Weise ist eine sichere Luftführung durch die Absaugkanäle gewährleistet.

In weiter vorteilhafter Ausgestaltung der Erfindung ist das Kissenteil mit der Grundplatte und dem Luftführungsteil durch den ersten nachgiebigen Kunststoff stoffschlüssig verbunden.

Auf diese Weise ist eine einfache und zuverlässige Herstellung ermöglicht.

Die Grundplatte besteht vorzugsweise aus Metall, vorzugsweise aus einer Aluminiumlegierung oder aus einem rostfreien Stahl.

Hierdurch ergibt sich der Vorteil, dass die Werkzeugaufnahme, die vorzugsweise als Öffnung zur formschlüssigen Verbindung mit einer Antriebswelle ausgebildet ist, hochfest gestaltet werden kann, so dass ein Ausschlagen im Betrieb vermieden werden kann.

Alternativ kann die Grundplatte auch aus einem Kunststoff, vorzugsweise aus einem hochfesten Kunststoff, z.B. einem glasfaserverstärkten Kunststoff, bestehen.

Das Kissenteil besteht vorzugsweise aus einem Polyurethanschaum.

Ein derartiges Material hat sich durch seine hohe Festigkeit und ausreichende Widerstandsfähigkeit bei gleichzeitiger Elastizität bewährt.

Das Luftführungsteil kann beispielsweise aus PVC, aus einem Polycarbonat, aus ABS, aus Polyamid (PA) oder einem ähnlichen relativ harten Kunststoffmaterial bestehen.

In weiter vorteilhafter Ausgestaltung der Erfindung ist an der Arbeitsfläche ein Schnellverschluss zur flächigen Befestigung eines Schleifmittels, etwa eines Schleifpapiers, vorzugsweise ein Klettverschlussmaterial, vorgesehen.

Hierdurch ist eine einfache und schnelle Befestigung bzw. ein schneller Wechsel des Schleifmittels ermöglicht.

Gemäß einer weiteren Ausführung der Erfindung haben die Saugöffnungen (26) an der Arbeitsfläche (28) und die Absaugöffnungen (18, 20) an der Seite der Antriebswelle (30) voneinander abweichende Lochkreisdurchmesser.

Die Luftführungskanäle ermöglichen so einen Ausgleich zwischen einem Versatz der Saugkanäle bzw. Absaugkanäle..

In vorteilhafter Weiterbildung des erfindungsgemäßen Verfahrens wird beim Anschäumen des Kunststoffschaums an die Grundplatte und das Luftführungsteil ein Klettverschlussmaterial an der der Grundplatte abgewandten Seite zur Ausbildung einer Arbeitsfläche mit eingebracht, die zur Befestigung eines Schleifmittels ausgebildet ist.

Weitere Merkmale und Vorteile der Erfindung ergeben sich aus der Beschreibung eines bevorzugten Ausführungsbeispiels unter Bezugnahme auf die Zeichnung. Es zeigen:
- Fig. 1: eine Aufsicht einer erfindungsgemäßen Schleifplatte;
- Fig. 2: einen Schnitt durch die Schleifplatte gemäß Fig. 1 gemäß der Linie II-II;
- Fig. 3: eine perspektivische Ansicht der Schleifplatte gemäß Fig. 1 von schräg oben;
- Fig. 4: eine perspektivische Ansicht der Schleifplatte gemäß Fig. 1 von der Arbeitsseite her;
- Fig. 5: eine Aufsicht auf die Grundplatte mit daran befestigtem Luftführungsteil;
- Fig. 6: einen Schnitt durch die Kombination gemäß Fig. 5 längs der Linie VI-VI;
- Fig. 7: eine perspektivische Ansicht der Grundplatte mit aufgesetztem Luftführungsteil und
- Fig. 8: eine perspektivische Ansicht der Grundplatte mit aufgesetztem Luftführungsteil von der Seite her, an der die Befestigung an einer Antriebswelle erfolgt.

In den Fig. 1 bis 4 ist eine erfindungsgemäße Schleifplatte dargestellt und insgesamt mit Ziffer 10 bezeichnet.

Die Schleifplatte 10 besteht aus einer ebenen Grundplatte 14 aus Edelstahl, aus einer Aluminiumlegierung oder aus aus Polyamid (PA), woran ein Kissenteil 12 aus einem nachgiebigen Kunststoff, etwa aus Polyurethan, angeschäumt ist. Innerhalb des Kissenteils 12 ist ein Luftführungsteil 22 aufgenommen, das aus einem härteren Kunststoff als das Kissenteil 12 besteht, z.B. aus Polyamid (PA) . Durch das Luftführungsteil 22 verlaufen Absaugkanäle 26, die in Saugöffnungen 26 an einer Arbeitsfläche 28 ausmünden. Die Arbeitsfläche 28 ist mit einem Klettverschlussmaterial flächig belegt, das zur Aufnahme eines Schleifmittels, etwa eines Schleifpapiers, ausgebildet ist. Das Schleifmittel kann somit leicht an der Arbeitsfläche 28 des Kissenteils befestigt werden und bei Bedarf ausgewechselt werden.

Die Absaugkanäle 24 münden an der Seite der Grundplatte 14 in Absaugöffnungen 18, 20 aus.

In Fig. 2 ist zusetzlich ein zugehöriger Oszillationsantrieb zum Antrieb der Schleifplatte schematisch angedeutet, wobei lediglich die Antriebswelle 30 gestrichelt angedeutet ist. An der Grundplatte 14 ist eine Werkzeugaufnahme 16 in Form einer Ausnehmung in Sternform mit abgerundeten Rändern ausgebildet, mit der eine formschlüssige Befestigung an der Antriebswelle 30 ermöglicht ist. Wie aus den Fig. 2 und 4 zu ersehen ist, ist im Schleifkissen 12 im Bereich der Werkzeugaufnahme 16 eine kreisförmige Ausnehmung 31 vorgesehen, so dass die Fläche der Grundplatte 14 von der Seite der Arbeitsfläche 28 her zugänglich ist. So kann die Schleifplatte 10 auf das Ende der Antriebswelle 30 aufgesetzt werden und durch ein Befestigungsmittel 32, das in die Ausnehmung 31 eingesetzt wird, fixiert werden. Wie gestrichelt in Fig. 2 angedeutet ist, ist ferner eine kompakte Absaughaube 34 vorgesehen, die sich um die Antriebswelle 30 herum erstreckt und den Raum oberhalb der Absaugöffnungen 18, 20 umschließt, so dass eine Absaugung von Schleifstaub durch die Absaugkanäle 24 in einen sich daran anschließenden Absaugkanal 36 ermöglicht ist, der mit einer geeigneten Vakuumquelle, etwa einem Staubsauger, verbunden wird.

Hierbei können drei kreisabschnittförmige Zentrierstege 21, die sich um die Werkzeugaufnahme bzw. Befestigungsöffnungen 16 herum erstrecken, zur Zentrierung der Schleifplatte 10 an der Antriebswelle 30 dienen.

Die Herstellung einer derartigen Schleifplatte 10 wird im Folgenden anhand der Fig. 5 bis 8 näher erläutert.

Zunächst wird die Grundplatte 14 bereitgestellt, die etwa aus Polyamid (PA) besteht. In der Grundplatte 14 sind die in Fig. 1 erkennbaren Absaugöffnungen 18, 20 bereits enthalten. Sie sind beispielsweise beim Spritzvorgang ausgespart.

Dann wird das Luftführungsteil 22 bereitgestellt, dessen Form aus den Fig. 5 und 7 näher zu ersehen ist. Das Luftführungsteil 22 weist von einem mittigen flachen zylindrischen Abschnitt ausgehend drei flache Stegabschnitte auf, die sich in Abständen von 120° zueinander vom mittigen Kreisabschnitt aus nach außen erstrecken und jeweils in einem abgerundeten Ende auslaufen. Zwischen diesen drei stegförmigen Abschnitten sind noch drei etwa halbkreisförmige Abschnitte vorgesehen, die sich gleichfalls vom mittigen zylindrischen Abschnitt aus nach außen erstrecken. Durch diese Form wird die Bildung der Absaugkanäle 24 gewährleistet, um drei Saugöffnungen 26 jeweils im Bereich einer Spitze der dreieckförmigen Arbeitsfläche 28 und drei kleinere Saugöffnungen zu verbinden, die die Ausnehmung 31 umgeben. So wird eine Absaugung im Wesentlichen über die gesamte dreieckförmige Arbeitsfläche 28 gewährleistet, die in bekannter Weise an den Außenkanten nach außen leicht konvex gewölbt ist. Das Luftführungsteil 22 ist hohl ausgebildet und lediglich zur Schleifplatte 14 hin offen. Das Luftführungsteil 22 besteht aus einem Kunststoff, der härter ist als der Kunststoff, aus dem das Kissenteil 12 besteht, beispielsweise aus PVC. Das Luftführungsteil 22 wird auf der Rückseite der Grundplatte 14 befestigt, wobei z.B. Zentrierstege am Luftführungsteil 22 vorgesehen sein können, die in entsprechende Zentrieröffnungen an der Grundplatte 14 eingreifen (nicht dargestellt). Das Luftführungsteil 22 kann mit der Grundplatte 14 verrastet, verklebt, verschweißt oder in sonstiger Weise befestigt werden, um eine luftdichte Abdichtung zwischen dem Luftführungsteil 22 und der Grundplatte 14 zu gewährleisten. Beispielsweise kann das Luftführungsteil 22 mit der Grundplatte 14 ultraschallverschweißt werden. Durch die Verbindung zwischen der Grundplatte 14 und dem Luftführungsteil 22 entstehen allseitig geschlossene Luftführungskanäle 24, die in die Absaugöffnungen 18, 20 an der Oberfläche der Grundplatte 14 ausmünden.

Die Luftführungskanäle 24 verlaufen in der Schleifplatte 10, um einen Versatz zwischen dem Lochkreisdurchmesser der Saugöffnungen 26 an der Arbeitsfläche 28 und dem Lochkreisdurchmesser der Absaugöffnungen 18, 20 an der Maschinenseite auszugleichen. Im vorliegenden Fall ist der Lochkreisdurchmesser der Absaugöffnungen 18, 20 kleiner als der Lochkreisdurchmesser der Saugöffnungen 26 an der Arbeitsfläche 28. Natürlich ist auch der umgekehrte Fall denkbar.

Die so gebildete Einheit aus Luftführungsteil 22 und Grundplatte 14 wird anschließend in einer geeigneten Form mit einem Kunststoffschaum, z.B. auf Polyurethanbasis, umschäumt, um das Kissenteil 12 auszubilden. Dabei kann gleichzeitig das Klettverschlussmaterial für die Arbeitsfläche 28 mit angeformt werden.

Nach dem Schäumvorgang werden die Saugöffnungen 26 und die zentrale Ausnehmung 31 von der Arbeitsfläche 28 her durch eine geeignete Bearbeitung geöffnet, wobei gleichzeitig auch die Oberfläche des Luftführungsteils 22 an diesen Stellen durchtrennt wird, um den Zugang über die Saugöffnungen 26 zu den zwischen dem Luftführungsteil 22 und der Grundplatte 14 gebildeten Absaugkanälen 24 freizulegen.

Mit der vorstehenden Beschreibung wurde eine dreieckförmige Schleifplatte 10 mit nach außen konvex gerundeten Seitenkanten beschrieben. Es versteht sich, dass mit dem vorstehend beschriebenen Verfahren beliebig geformte Schleifplatten hergestellt werden können, insbesondere auch kreisförmige oder anders geformte Schleifplatten.

Ferner können die erfindungsgemäßen Schleifplatten mit beliebigen Antrieben verwendet werden. Zwar ist eine Verwendung in Verbindung mit einem Oszillationsantrieb bekannter Bauart, bei der die Antriebswelle mit hoher Frequenz von z.B. 5000 bis 25.000 Schwingungen pro Minute und kleinem Verschwenkwinkel im Bereich von etwa 0,5 und 7° verschwenkt wird, besonders bevorzugt. Jedoch ist auch eine Verwendung mit einem rotierenden und/oder exzentrischen Antrieb denkbar.

## Patentansprüche

1. Schleifplatte mit einer Grundplatte (14), die mit einem Kissenteil (12) aus einem ersten nachgiebigen Kunststoff fest verbunden ist, wobei an der Grundplatte (14) eine Werkzeugaufnahme (16) zur Verbindung mit einer motorisch antreibbaren Antriebswelle (30) vorgesehen ist und im Kissenteil (12) eine Mehrzahl von Absaugkanälen (24) vorgesehen ist, die in Saugöffnungen (26) an einer Arbeitsfläche (28) ausmünden, wobei im Kissenteil (12) ein hohles Luftführungsteil (22) aus einem zweiten Kunststoff, der härter als der erste Kunststoff ist, aufgenommen ist, das die Absaugkanäle (24) gegen den ersten Kunststoff zumindest teilweise abgrenzt, wobei die Absaugkanäle (24) zur Grundplatte (14) hin offen sind und durch die Saugöffnungen (26) an der Arbeitsfläche (28) ausmünden, und wobei die Absaugöffnungen (18, 20) an der Grundplatte (14) mit einem Absaugkanal (36) verbindbar sind , **dadurch gekennzeichnet, dass** das Luftführungsteil (22) die Absaugkanäle (24) umschließt, und dass die Absaugkanäle (24) durch Anlage an der Grundplatte (14) abgeschlossen sind.

2. Schleifplatte nach Anspruch 1, **dadurch gekennzeichnet, dass** das Luftführungsteil (22) mit der Grundplatte (14) luftdicht verbunden ist.

3. Schleifplatte nach einem der vorhergehenden Ansprüche, **dadurch gekennzeichnet, dass** das Luftführungsteil (22) mit der Grundplatte (14) verrastet, verklebt oder verschweißt ist.

4. Schleifplatte nach einem der vorhergehenden Ansprüche, **dadurch gekennzeichnet, dass** das Kissenteil (12) mit der Grundplatte (14) und dem Luftführungsteil (22) durch den ersten nachgiebigen Kunststoff stoffschlüssig verbunden ist.

5. Schleifplatte nach einem der vorhergehenden Ansprüche, **dadurch gekennzeichnet, dass** die Grundplatte (14) aus Metall besteht, vorzugsweise aus einer Aluminiumlegierung oder aus einem rostfreien Stahl.

6. Schleifplatte nach einem der Ansprüche 1 bis 4, **dadurch gekennzeichnet, dass** die Grundplatte (14) aus einem Kunststoff besteht.

7. Schleifplatte nach einem der vorhergehenden Ansprüche, **dadurch gekennzeichnet, dass** das Kissenteil (12) aus einem Polyurethanschaum besteht.

8. Schleifplatte nach einem der vorhergehenden Ansprüche, **dadurch gekennzeichnet, dass** das Luftführungsteil (22) aus PVC, aus einem Polycarbonat, aus Polyamid (PA) oder ABS besteht.

9. Schleifplatte nach einem der vorhergehenden Ansprüche, **dadurch gekennzeichnet, dass** an der Arbeitsfläche (28) ein Schnellverschluss zur flächigen Befestigung eines Schleifmittels, vorzugsweise ein Klettmaterial, vorgesehen ist.

10. Schleifplatte nach einem der Ansprüche 1 bis 8, **dadurch gekennzeichnet, dass** die Saugöffnungen (26) an der Arbeitsfläche (28) und die Absaugöffnungen (18, 20) an der Seite der Antriebswelle (30) voneinander abweichende Lochkreisdurchmesser aufweisen.

11. Verfahren zur Herstellung einer Schleifplatte mit den folgenden Schritten:
- Bereitstellen einer Grundplatte (14), an der eine Werkzeugaufnahme (16), vorzugsweise in Form einer Befestigungsöffnung, sowie eine Mehrzahl von Absaugöffnungen (18, 20) vorgesehen ist;
- Bereitstellen eines hohlen Luftführungsteils (22) aus einem Kunststoff, das zu einer Seite hin offene Hohlräume umschließt;
- Befestigen des Luftführungsteils (22) auf der Grundplatte (14), so dass zwischen der Grundplatte (14) und dem Luftführungsteil (22) Absaugkanäle (24) gebildet werden, die mit den Absaugöffnungen (18, 20) verbunden sind;
- Anschäumen eines Kunststoffschaums an die Grundplatte (14) und das Luftführungsteil (22) zur Ausbildung eines nachgiebigen Kissenteils (12), das mit der Grundplatte (14) und dem Luftführungsteil (22) stoffschlüssig verbunden ist;
- Freilegen von Öffnungen im Kissenteil (12), um die Werkzeugaufnahme (16) freizulegen und die Absaugkanäle (24) über Saugöffnungen (26) mit der Arbeitsfläche (28) zu verbinden.

12. Verfahren nach Anspruch 11, bei dem beim Anschäumen des Kunststoffschaums an die Grundplatte (14) und das Luftführungsteil (22) ein Klettverschlussmaterial an der der Grundplatte (14) abgewandten Seite zur Ausbildung einer Arbeitsfläche (28) mit eingebracht wird, die zur Befestigung eines Schleifmittels ausgebildet ist.

## Claims

1. Grinding plate comprising a base plate (14) which is firmly connected with a tissue part (12) made of a first resilient plastic, wherein on the base plate (14) a tool receptacle (16) for connection with a motor-driven drive shaft (30) is provided and within the tissue part (12) a plurality of suction channels (24) are provided which yield into suction openings (26) at a working surface (28), wherein in the tissue part (12) a hollow air-guiding part (22) made of a second plastic being harder than the first plastic is received, the air guiding part at least partially limiting the suction channels (24) against the first plastic, wherein the suction channels (24) are open toward the base plate (14) and yield at the suction surface (28) through the suction openings (26), and wherein the suction openings (18, 20) at the base plate (14) can be connected with a suction channel (36), **characterized in that** the air guiding part (22) encloses the suction channels (24), and **in that** the suction channels (24) are closed by resting against the base plate (14).

2. The grinding plate according to claim 1, **characterized in that** the air guiding part (22) is connected air-tight to the base plate (14).

3. The grinding plate according to any of the preceding claims, **characterized in that** the air-guiding part (22) is locked with, glued to or welded to the base plate (14).

4. The grinding plate according to any of the preceding claims, **characterized in that** the tissue part (12) is connected with the base plate (14) and the air guiding part (22) by means of a first resilient plastic by material.

5. The grinding plate according to any of the preceding claims, **characterized in that** the base plate (14) consists of metal, preferably of an aluminum alloy or a non-corroding steel.

6. The grinding plate according to any of claims 1 to 4, **characterized in that** the base plate (14) is made of a plastic material.

7. The grinding plate according to any of the preceding claims, **characterized in that** the tissue part (12) is made of a polyurethane foam.

8. The grinding plate according to any of the preceding claims, **characterized in that** the air guiding part (22) is made of PVC, of a polycarbonate, of polyamide (PA), or ABS.

9. Grinding plate according to any of the preceding claims, **characterized in that** on the working surface (28) a fast fixture for attaching a surface of a grinding means, preferably a Velcro material, is provided.

10. The grinding plate according to any of claims 1 to 8, **characterized in that** the suction openings (26) at the working surface (28) and the suction openings (18, 20) at the side of the drive shaft (30) have pitch circle diameters differing from each other.

11. A method of making a grinding plate comprising the following steps:
- Providing a base plate (14), whereon a tool receptacle (16) is provided, preferably in the form of a fastening opening, as well as a plurality of suction openings (18, 20) are provided;
- providing a hollow air guiding part (22) made of a plastic material which encloses cavities open to one side;
- attaching the air guiding part (22) to the base plate (14), so that between the base plate (14) and the air guiding part (22) suction channels (24) are formed which are connected with the suction openings (18, 20);
- foaming of a plastic foam onto the base plate (14) and the air guiding part (22) for generating a resilient tissue part (12) which is connected with the base plate (14) and the air guiding part (22) by foam;
- exposing openings within the tissue part (12) for exposing the tool receptacle (16) and for connecting the suction channels (24) via suction openings (26) with the working surface (28).

12. The method according to claim 11, wherein when foaming the plastic foam to the base plate (14) and the air guiding part (22) a Velcro material is inserted on a side remote from the base plate (14) for providing a working surface (28) being configured for receiving a grinding means.

## Revendications

1. Plaque de ponçage comprenant une plaque de base (14) qui est connectée fixement à une partie de coussin (12) constituée d'un premier plastique flexible, un porte-outil (16) pour la connexion à un arbre d'entraînement (30) pouvant être entraîné par un moteur étant prévu au niveau de la plaque de base (14) et une pluralité de canaux d'aspiration (24) étant prévus dans la partie de coussin (12), lesquels débouchent dans des ouvertures d'aspiration (26) au niveau d'une surface de travail (28), une partie de guidage d'air creuse (22) constituée d'un deuxième plastique plus dur que le premier plastique étant reçue dans la partie de coussin (12), laquelle limite au moins en partie les canaux d'aspiration (24) contre le premier plastique, les canaux d'aspiration (24) étant ouverts vers la plaque de base (14) et débouchant au niveau de la surface de travail (28) à travers les ouvertures d'aspiration (26), et les ouvertures d'aspiration (18, 20) pouvant être connectées au niveau de la plaque de base (14) à un canal d'aspiration (36), **caractérisée en ce que** la partie de guidage d'air (22) entoure les canaux d'aspiration (24), et **en ce que** les canaux d'aspiration (24) sont fermés par application contre la plaque de base (14).

2. Plaque de ponçage selon la revendication 1, **caractérisée en ce que** la partie de guidage d'air (22) est connectée de manière étanche à l'air à la plaque de base (14).

3. Plaque de ponçage selon l'une quelconque des revendications précédentes, **caractérisée en ce que** la partie de guidage d'air (22) est encliquetée, collée ou soudée à la plaque de base (14).

4. Plaque de ponçage selon l'une quelconque des revendications précédentes, **caractérisée en ce que** la partie de coussin (12) est connectée à la plaque de base (14) et à la partie de guidage d'air (22) par engagement par liaison de matière par le premier plastique flexible.

5. Plaque de ponçage selon l'une quelconque des revendications précédentes, **caractérisée en ce que** la plaque de base (14) se compose de métal, de préférence d'un alliage d'aluminium ou d'un acier inoxydable.

6. Plaque de ponçage selon l'une quelconque des revendications 1 à 4, **caractérisée en ce que** la plaque de base (14) se compose d'un plastique.

7. Plaque de ponçage selon l'une quelconque des revendications précédentes, **caractérisée en ce que** la partie de coussin (12) se compose d'une mousse de polyuréthanne.

8. Plaque de ponçage selon l'une quelconque des revendications précédentes, **caractérisée en ce que** la partie de guidage d'air (22) se compose de PVC, d'un polycarbonate, de polyamide (PA) ou d'ABS.

9. Plaque de ponçage selon l'une quelconque des revendications précédentes, **caractérisée en ce qu'**une fermeture rapide est prévue sur la surface de travail (28) pour la fixation à plat d'un abrasif, de préférence d'un matériau auto-agrippant.

10. Plaque de ponçage selon l'une quelconque des revendications 1 à 8, **caractérisée en ce que** les ouvertures d'aspiration (26) au niveau de la surface de travail (28) et les ouvertures d'aspiration (18, 20) présentent, du côté de l'arbre d'entraînement (30), des diamètres de cercle de trou différents les uns des autres.

11. Procédé de fabrication d'une plaque de ponçage, comprenant les étapes suivantes
- fourniture d'une plaque de base (14), au niveau de laquelle sont prévus un porte-outil (16), de préférence sous la forme d'une ouverture de fixation, ainsi qu'une pluralité d'ouvertures d'aspiration (18, 24) ;
- fourniture d'une partie de guidage d'air creuse (22) en plastique, qui entoure des cavités ouvertes vers un côté ;
- fixation de la partie de guidage d'air (22) sur la plaque de base (14), de telle sorte que des canaux d'aspiration (24) soient formés entre la plaque de base (14) et la partie de guidage d'air (22), lesquels sont connectés aux ouvertures d'aspiration (18, 20) ;
- moussage d'une mousse de plastique sur la plaque de base (14) et la partie de guidage d'air (22) pour réaliser une partie de coussin flexible (12), qui est connectée par engagement par liaison de matière à la plaque de base (14) et à la partie de guidage d'air (22) ;
- réalisation d'ouvertures dans la partie de coussin (12), afin d'exposer le porte-outil (16) et de connecter les canaux d'aspiration (24) par le biais d'ouvertures d'aspiration (26) à la surface de travail (28).

12. Procédé selon la revendication 11, dans lequel, lors du moussage de la mousse de plastique sur la plaque de base (14) et la partie de guidage d'air (22), un matériau de fermeture auto-agrippant est incorporé au niveau du côté opposé à la plaque de base (14), pour réaliser une surface de travail (28), laquelle est réalisée pour la fixation d'un abrasif.
